# EUROPÄISCHE PATENTSCHRIFT

(11) **EP 3 499 154 B1**
(45) Veröffentlichungstag und Bekanntmachung des Hinweises auf die Patenterteilung: **27.11.2019**
(21) Anmeldenummer: 17207909.7
(22) Anmeldetag: 18.12.2017
(51) Int. Cl.: F25C 3/04

(54) **SCHNEEERZEUGUNGSANLAGE**
SNOW GENERATING INSTALLATION
INSTALLATION DE PRODUCTION DE NEIGE

(43) Veröffentlichungstag der Anmeldung: 19.06.2019
(73) Patentinhaber: 3con Anlagebau GmbH, 6341 Ebbs (AT)
(72) Erfinder: Mayr, Christian, 6306 Söll (AT); Gruber, Daniel, 6306 Söll (AT)
(74) Vertreter: Flach Bauer Stahl Patentanwälte Partnerschaft mbB

(56) Entgegenhaltungen:
- US-A- 4 746 064
- US-A- 4 767 054
- US-A- 5 445 320
- Gabriel Haller: "Weathering the storm with climatic testing: climatic testing provides manufacturers with valuable information on the performance of rail vehicles and critical components before they are subjected to the rigours of service operation. Gabriel Haller, technical director of Rail Tec Arsenal, Austria, ex", International Railway Journal, 1. Mai 2008 (2008-05-01), Seite 43, XP055479754, Gefunden im Internet: URL:https://www.rta.eu/images/stories/pdf/ Imagebroschure_en.pdf [gefunden am 2018-05-30]

## Beschreibung

Die Erfindung betrifft eine Schneeerzeugungsanlage gemäß dem Oberbegriff des Anspruches 1.

Derartige Schneeerzeugungsanlagen dienen zur technischen Erzeugung von Schnee ("Kunstschnee") aus Wasser. Dieser Kunstschnee kann dann insbesondere für Skipisten verwendet werden, um bei nicht ausreichendem natürlichen Schnee das Betreiben von Wintersportarten wie zum Beispiel Skifahren und Snowboarden zu ermöglichen.

Für viele Skigebiete sind derartige Schneeerzeugungsanlagen auch aufgrund der Klimaerwärmung mittlerweile unverzichtbare Voraussetzung für die Aufrechterhaltung und Verlängerung des Wintersportbetriebs geworden.

Bekannte Schneeerzeugungsanlagen sind Schneekanonen oder Schneelanzen, die am Rand der Skipiste aufgestellt werden, so dass der erzeugte Schnee direkt auf die Skipiste fallen kann. Hierbei sind Hochdruck- und Niederdrucksysteme bekannt. Nachteilig ist bei diesen Schneeerzeugungsanlagen jedoch, dass sie einen sehr hohen Energieverbrauch haben und ihre Effektivität stark von den Wetterbedingungen, insbesondere von den Außentemperaturen und der Luftfeuchtigkeit, abhängig ist. Ein Betrieb bei Außentemperaturen über 0°C, insbesondere im Bereich von 0°C bis +5°C, ist mit den bekannten Anlagen meist nicht möglich.

Aus der US 4 746 064 A ist eine Schneeerzeugungsanlage gemäß dem Oberbegriff des Anspruchs 1 bekannt. Die dortige Schneeerzeugungsanlage weist einen turmartigen, in Form einer geschlossenen Schleife umlaufenden Tunnel auf. Dieser Tunnel umfasst eine erste, relativ groß dimensionierte Vertikalröhre, in der möglichst natürlicher Schnee erzeugt werden soll, sowie eine zweite Vertikalröhre wesentlich kleineren Durchmessers, in welcher mittels eines Gebläses ein variabler Luftstrom erzeugt werden kann. Auch diese bekannte Schneeerzeugungsanlage ist jedoch hinsichtlich Wirtschaftlichkeit und Effektivität nicht optimal.

Weiterhin ist aus der US 5 445 320 A eine Schneeerzeugungsanlage bekannt, bei welcher ein abgekühlter und dann wieder etwas erwärmter Luftstrom in einem geschlossenen Tunnel in einem Kreislauf geführt wird. Ein erweiterter Teil des Tunnels besteht aus einer Schneekammer, in der beispielsweise ein Kraftfahrzeug angeordnet werden kann, um das Kraftfahrzeug einem Schnee- oder Eispartikelstrom auszusetzen und das Verhalten des Kraftfahrzeugs und der dort eingesetzten Materialien zu überprüfen, wenn sie rauhen Wetterverhältnissen und insbesondere Schnee ausgesetzt sind. Abgesehen davon, dass es sich dort lediglich um eine Windkanal-Versuchsanlage handelt, die nicht für den Einsatz auf Skipisten geeignet ist, benötigt auch diese Schneeerzeugungsanlage einen hohen Energieaufwand.

Der Erfindung liegt daher die Aufgabe zugrunde, eine Schneeerzeugungsanlage der eingangs genannten Art zu schaffen, mit der Schnee auf besonders wirtschaftliche, schnelle, energiesparende und von den Wetterverhältnissen der Umgebung weitgehend unabhängige Weise erzeugt werden kann.

Diese Aufgabe wird erfindungsgemäß durch eine Schneeerzeugungsanlage mit den Merkmalen des Anspruches 1 gelöst. Vorteilhafte Ausführungsformen der Erfindung sind in den weiteren Ansprüchen beschrieben.

Die erfindungsgemäße Schneeerzeugungsanlage weist einen in Form einer geschlossenen Schleife umlaufenden Tunnel sowie eine im Tunnel angeordnete Umwälzvorrichtung zum kontinuierlichen Befördern eines Luftstroms in einem Kreislauf längs des Tunnels auf. Ferner sind eine Abkühlvorrichtung zum Abkühlen des Luftstroms insbesondere auf eine Temperatur unter +3°C, vorzugsweise unter +2°C, besonders vorzugsweise unter 0°C, und eine Wasser/Luft-Injektionsvorrichtung zum Zuführen von Wasser und Luft in den kalten Luftstrom vorgesehen. Der Tunnel ist turmartig als umlaufende, wärmeisolierte Röhre mit vertikaler Längsachse ausgebildet, wobei die innere Querschnittsfläche der Röhre über die gesamte Länge der Röhre um weniger als 30%, vorzugsweise weniger als 20%, besonders vorzugsweise weniger als 10% variiert und die Position der Wasser/Luft-Injektionsvorrichtung innerhalb der Röhre veränderbar ist. Ganz besonders vorzugsweise hat die Röhre über die gesamte umlaufende Länge eine konstante innere Querschnittsfläche.

Die turmartige Ausbildung der umlaufenden Röhre ermöglicht es, dass feine Wassertröpfchen, die vorzugsweise in einem oberen Endbereich des Turms in die Röhre eingesprüht werden, eine ausreichend hohe Fallhöhe haben, um sich im abgekühlten Luftstrom in schneeartige Materie umzuwandeln. Die genaue Ausbildung der schneeartigen Materie hängt insbesondere von den innerhalb der Röhre herrschenden Temperatur-, Feuchte- und Druckverhältnissen und von der Ausbildung der Wasser/Luft-Injektionsvorrichtung ab und kann aus vielerlei Arten von gefrorenem Wasser, z.B. Schnee, Graupel und/oder Eiskristallen, bestehen. Innerhalb der Röhre herrscht ein kontinuierlich zirkulierender Luftstrom, der aufgrund der Wärmeisolation der Röhre auch bei Außentemperaturen über 0°C nur eine sehr geringe Wärmemenge durch die Röhre hindurch an die Umgebung abgibt. Die Schneeerzeugung erfolgt damit in einem in sich geschlossenen oder zumindest ganz überwiegend geschlossenen System in einem von der Umwelt abgekapselten und für die Schneeerzeugung gleichbleibenden, idealen Klima bei gleichzeitig hohem Wirkungsgrad. Die Schneeerzeugung ist damit von der Au-βentemperatur zumindest weitgehend unabhängig. Dadurch, dass sich die vom Luftstrom durchströmte Querschnittsfläche über die gesamte Länge der Röhre relativ wenig ändert und vorzugsweise zumindest im Wesentlichen konstant ist, kann innerhalb der Röhre ein zirkulierender, kontinuierlicher Luftstrom aufrechterhalten werden, der sehr homogen ist und während seines gesamten Umlaufs eine zumindest weitgehend gleiche Geschwindigkeit beibehält. Ausgeprägte Drossel- oder Expansionsbereiche innerhalb der Röhre werden somit vermieden. Dies trägt wesentlich zu einer effektiven, wirtschaftlichen Schneeerzeugung und zur Reduzierung des Energieverbrauchs bei. Der relativ niedrige Energieverbrauch und die Unabhängigkeit der Schneeerzeugung von den Umgebungstemperaturen ermöglicht es wiederum, dass die Schneeerzeugungsanlage auch über längere Zeiträume betrieben und mit den Stromversorgern günstige Tarife vereinbart werden können, wodurch die Wirtschaftlichkeit nochmals erhöht wird. Schnee kann somit auf wirtschaftliche Weise, schnell und in großen Mengen erzeugt werden. Schneeverluste aufgrund von Windverwehungen bei der Schneeerzeugung werden vermieden.

Vorteilhafterweise weist die Röhre einen vertikalen ersten Röhrenabschnitt mit einem oberen Bereich, in dem die Wasser/Luft-Injektionsvorrichtung angeordnet ist und einen parallel zum ersten Röhrenabschnitt angeordneten zweiten Röhrenabschnitt auf. Es handelt sich hierbei somit um zwei parallele, vertikale Säulen, die vorzugsweise dicht oder mit nur relativ geringem Abstand nebeneinander angeordnet sind und im oberen und unteren Endbereich durch einen oberen und unteren Röhrenabschnitt, der vorzugsweise bogenförmig ausgebildet ist, miteinander verbunden sind. Die bogenförmige Gestaltung des oberen und unteren Röhrenbereich ermöglicht wiederum eine stetige, kontinuierliche Luftströmung ohne große Verwirbelungen.

Vorzugsweise hat die Röhre zumindest über den überwiegenden Teil ihrer Länge einen kreisförmigen Querschnitt. Alternative Querschnittsformen sind jedoch ebenfalls möglich, beispielsweise viereckige, insbesondere quadratische Querschnittsformen.

Gemäß einer vorteilhaften Ausführungsform weist die Schneeerzeugungsanlage eine Entfeuchtungsvorrichtung zur Entfeuchtung der in der Röhre zirkulierenden Luft auf. Die Entfeuchtung der Luft bewirkt, dass die Schneeerzeugung innerhalb der Röhre bei höheren Temperaturen effektiv durchgeführt werden kann, so dass weniger Energie benötigt wird, um die Luft innerhalb der Röhre auf unter +3°C, insbesondere 0°C, bzw. auf ideale Feuchtkugeltemperatur zu halten. Bei entsprechend tiefen Temperaturen bewirkt die Luftentfeuchtung eine verbesserte Schneequalität, da ein trockenerer Schnee erzeugt werden kann.

Gemäß einer weiteren vorteilhaften Ausführungsform weist die Schneeerzeugungsanlage eine Unterdruckerzeugungsvorrichtung zum Erzeugen eines Unterdrucks in der Röhre auf. Durch Erzeugung eines Unterdrucks kann der Gefrierpunkt von Wasser geringfügig erhöht werden, so dass der Luftstrom entsprechend weniger abgekühlt werden muss.

Vorteilhafterweise ist die Wasser/Luft-Injektionsvorrichtung höhenverstellbar an der Röhre angeordnet. Dies ermöglicht die gezielte Einstellung der Fallhöhe für die feinen Wassertröpfchen. Besonders vorteilhaft ist darüber hinaus mindestens eine zusätzliche Wasser-/Luft-Injektionsvorrichtung vorgesehen, die in einer anderen Höhe an der Röhre angeordnet ist. Hierdurch wird eine mehrstufige Wassereindüsung geschaffen, wobei die untere Wasser/Luft-Injektionsvorrichtung das Anwachsen der Kristallisationskeime/Schneekristalle bzw. der schneeartigen Materie beschleunigt.

Besonders vorzugsweise ist der Abstand zwischen den Wasser/Luft-Injektionsvorrichtungen variierbar, um die Wasser- und Lufteindüsung gezielt an die klimatischen Bedingungen innerhalb der Röhre anpassen zu können.

Gemäß einer besonders vorteilhaften Ausführungsform ist die Länge der ersten und zweiten vertikalen Röhrenabschnitte teleskopartig veränderbar. Hierdurch kann die freie Fallhöhe für die Wassertröpfchen bzw. Schneekristalle variiert werden. Weiterhin hat diese Ausführungsform den Vorteil, dass die Bauhöhe der Röhre beim Transport der Schneeerzeugungsanlage verringert werden kann. Weiterhin kann eine Verringerung der Höhe der Schneeerzeugungsanlage auch bei hohen Windgeschwindigkeiten in der Umgebung vorteilhaft sein, um den Winddruck zu verringern und die Standfestigkeit der Anlage nicht zu gefährden. Die damit verbundene Verringerung der Fallhöhe kann dann durch die Anpassung anderer Parameter, insbesondere durch Absenkung der Temperatur innerhalb der Röhre, ausgeglichen werden.

Vorteilhafterweise ist der untere Bereich der Röhre als Schneesammelbereich ausgebildet und weist eine Schneeschleuse oder einen Schneeabscheider zum Ausbringen des Schnees aus der Röhre auf.

Ferner ist es vorteilhaft, wenn die Schneeerzeugungsanlage ein Schneeförderband zum Entfernen des Schnees aus dem Bereich der Röhre aufweist.

Besonders vorteilhaft ist es, wenn die Schneeerzeugungseinrichtung ein fahrbares Untergestell, vorzugsweise mit Pistenraupenkupplung, aufweist, auf dem die Röhre befestigt ist. Hierdurch wird eine mobile Einheit geschaffen, die auf einfache Weise zu den gewünschten Einsatzorten gebracht und dort in Betrieb genommen werden kann.

Die Erfindung wird nachfolgend anhand der Zeichnungen beispielhaft näher erläutert. Es zeigen:
- Figur 1:: eine schematische räumliche Darstellung der erfindungsgemäßen Schneeerzeugungsanlage; und
- Figur 2:: eine schematische Darstellung der Schneeerzeugungsanlage von Figur 1 im Längsschnitt.

Aus den Figuren 1 und 2 sind schematisch die Hauptkomponenten einer erfindungsgemäßen Schneeerzeugungsanlage 1 ersichtlich.

Die Schneeerzeugungsanlage 1 umfasst einen in Form einer geschlossenen Schleife umlaufenden Tunnel, der durch eine geschlossen umlaufende Röhre 2 gebildet wird. Die Röhre 2 kann beispielsweise aus Metall bestehen, jedoch sind auch andere Materialien, beispielsweise Kunststoff, denkbar. Obwohl es zweckmäßig ist, dass die Röhre 2 aus einer starren Röhre besteht, ist es auch denkbar, die Röhre 2 durch einen aufblasbaren, insbesondere doppelwandigen Schlauch zu bilden. Zweckmäßigerweise hat die Röhre 2 einen kreisförmigen Querschnitt, jedoch sind auch andere Querschnitte, beispielsweise rechteckige, insbesondere quadratische, oder andere mehreckige Querschnitte möglich.

Die Röhre 2 ist turmartig ausgebildet, d.h. wesentlich höher als breit, und weist eine vertikale Längsachse 3 auf. Vorzugsweise ist die Röhre 2 symmetrisch zur Längsachse 3, unsymmetrische Ausbildungen sind jedoch ebenfalls möglich.

Die Röhre 2 umfasst einen ersten geraden Röhrenabschnitt 4, der vertikal angeordnet ist und einen Schneeerzeugungsbereich 5 aufweist. Parallel zum ersten Röhrenabschnitt 4 verläuft ein zweiter geradliniger Röhrenabschnitt 6, der mittels eines unteren, vorzugsweise bogenförmigen Röhrenabschnitts 7 und eines oberen, vorzugsweise bogenförmigen Röhrenabschnitts 8 mit dem ersten Röhrenabschnitt 4 derart verbunden ist, dass die Röhre 2 eine geschlossen umlaufende Rohrschleife bildet.

Die Röhre 2 hat über ihre gesamte Länge eine zumindest im Wesentlichen gleiche innere Querschnittsfläche oder einen zumindest im Wesentlichen gleichen Innendurchmesser. "Zumindest im Wesentlichen" bedeutet, dass die Querschnittsfläche bzw. der Innendurchmesser um weniger als 30% variiert. Besonders vorteilhaft ist es, wenn die innere Querschnittsfläche längs der Röhre 2 konstant ist, wie in den Figuren 1 und 2 dargestellt. Auf diese Weise kann innerhalb der Röhre 2 ein stetiger, konstanter, kontinuierlicher Volumenstrom eines längs der Röhre 2 zirkulierenden Luftstroms aufrechterhalten werden, ohne dass es zu Drosselungseffekten kommen würde, welche den Energiebedarf erhöhen würden.

Zur Vermeidung oder zumindest wesentlichen Reduzierung von Wärmeübertragungseffekten zwischen dem Innenraum der Röhre 2 und der Umgebung ist die Röhre 2 wärmeisoliert.

Diese nicht näher dargestellte Wärmeisolierung kann derart beschaffen sein, dass gleichzeitig auch eine Schallisolierung erreicht wird. Ferner kann die Röhre 2 auch mit zusätzlichen Schallisolierungselementen umgeben sein. Auf diese Weise kann die Schneeerzeugungsanlage 1 besonders leise betrieben werden.

An der Röhre 2 ist eine Abkühlvorrichtung 9 vorgesehen, welche den in der Röhre 2 zirkulierenden Luftstrom bei Bedarf auf eine Temperatur unter 0°C bzw. auf eine für die Schneeerzeugung ideale Feuchtkugeltemperatur abkühlt. Derartige Abkühlvorrichtungen 9 bzw. Klimageräte sind bekannt, so dass sie nicht näher erläutert werden müssen. Die Abkühlvorrichtung 9 ist zumindest im Wesentlichen außerhalb der Röhre 2 angeordnet, so dass hierdurch der zirkulierende kontinuierliche Volumenstrom nicht negativ beeinträchtigt wird. Im gezeigten Ausführungsbeispiel befindet sich die Abkühlvorrichtung 9 im oberen Endbereich der Röhre 2, d.h. im Bereich des oberen bogenförmigen Röhrenabschnitts 8. Es ist jedoch auch möglich, die Abkühlvorrichtung 9 im Bereich des zweiten Röhrenabschnitts 6 anzuordnen.

Innerhalb der Röhre 2 ist weiterhin eine Umwälzvorrichtung 10 in Form eines Ventilators/Gebläses angeordnet, um die Luft innerhalb der Röhre 2 im Kreislauf derart zu fördern, dass ein vorbestimmter Volumenstrom erzeugt wird. Die Umwälzvorrichtung 10 befindet sich im dargestellten Ausführungsbeispiel am oberen Ende des ersten Röhrenabschnitts 4, kann sich jedoch auch im Bereich des zweiten Röhrenabschnitts 6 oder im Bereich der beiden gebogenen Röhrenabschnitte 7, 8 befinden.

In einem oberen Bereich der Röhre 2, insbesondere am oberen Ende des geradlinigen ersten Röhrabschnitts 4, ist eine Wasser/Luft-Injektionsvorrichtung 11 angeordnet, mit welcher feine Wassertröpfchen und Luft dem innerhalb der Röhre 2 zirkulierenden kalten Luftstrom zugeführt werden. Zweckmäßigerweise besteht diese Wasser/Luft-Injektionsvorrichtung aus Ringdüsen und/oder mehreren Einzeldüsen, welche die feinen Wassertröpfchen und Luft nach unten abgeben. Die Wasser/Luft-Injektionsvorrichtung funktioniert zweckmäßigerweise nach dem gleichen Prinzip wie bei Schneilanzen mit Nukleatordüsen, wobei sich zunächst kleine Eiskerne bilden, auf denen sich dann weitere Eispartikel festsetzen können.

In Figur 2 sind weiterhin zwei weitere Wasser/Luft-Injektionsvorrichtungen 12a, 12b dargestellt, die sich mit Abstand unterhalb der Wasser/Luft-Injektionsvorrichtung 11, jedoch auch noch in einem oberen Bereich des ersten Röhrenabschnitts 4 befinden. Diese Wasser/Luft-Injektionsvorrichtungen 12a, 12b sind lediglich optional, können ebenfalls aus Ringdüsen und/oder mehreren Einzeldüsen bestehen und dienen zum stufenweisen Kunstschneeaufbau. Die Anzahl dieser zusätzlichen Wasser/Luft-Injektionsvorrichtungen 12a, 12b ist beliebig und beträgt zweckmäßigerweise zwischen 1 und 3.

Dadurch, dass sich die Wasser/Luft-Injektionsvorrichtungen 11, 12a, 12b im oberen Bereich des vertikalen Röhrenabschnitts 4 befinden, steht den sich bildenden Eis/Schneekristallen bzw. der schneeartigen Materie eine relativ große Fallhöhe und Verweildauer im kalten Luftstrom zur Verfügung, während der sie anwachsen können. Zweckmäßigerweise ist die Position der Wasser/Luft-Injektionsvorrichtung 11 innerhalb der Röhre 2 und auch die Position und/oder der Abstand der gegebenenfalls vorhandenen zusätzlichen Wasser/Luft-Injektionsvorrichtungen 12a, 12b veränderbar. Hierdurch lässt sich die freie Fallhöhe innerhalb des Schneeerzeugungsbereichs 5 verändern und der Schneebildungsprozess optimieren.

Diese Umwandlung und damit die Qualität des erzeugten Schnees kann durch eine Entfeuchtung der zirkulierenden Luft begünstigt werden. Zu diesem Zweck kann optional eine Entfeuchtungsvorrichtung 13 für den zirkulierenden Luftstrom vorgesehen werden. Diese Entfeuchtungsvorrichtung 13 kann sich ebenfalls im oberen Bereich der Röhre 2 befinden, jedoch auch in anderen Bereichen des zweiten Röhrenabschnitts 6 oder der bogenförmigen unteren oder oberen Röhrenabschnitte 7, 8 angeordnet sein. Die Entfeuchtungsvorrichtung 13 ist ebenfalls derart ausgebildet, dass sie den zirkulierenden Volumenstrom durch die Röhre 2 hindurch möglichst wenig behindert.

Der erzeugte Schnee fällt im unteren Endbereich der Röhre 2 in einem dort vorgesehenen Schneesammelbereich 14 und wird von dort, wie in Figur 2 schematisch dargestellt, über eine Schneeschleuse, einen Schneeabscheider oder einen Schneefilter 15, beispielsweise einen Zyklonabscheider, aus der Röhre 2 entfernt. Der Schnee kann dann mittels eines Transportmittels, beispielsweise eines Förderbands 16, von der Röhre 2 wegtransportiert werden.

Mittels Unterdruck innerhalb der Röhre 2 kann der Gefrierpunkt von Wasser erhöht werden. Die Schneeerzeugungsanlage 1 kann daher optional auch eine Unterdruckerzeugungseinrichtung 17 aufweisen, um innerhalb der Röhre 2 einen Unterdruck oder ein Vakuum zu erzeugen.

Zweckmäßigerweise weist die Schneeerzeugungsanlage 1 ein fahrbares Untergestell 18 auf, auf dem die Röhre 2 und die gegebenenfalls mit der Röhre 2 zusammenwirkenden anderen Aggregate angeordnet ist. Das Untergestell 18 kann beispielsweise Räder 19 aufweisen oder schlittenartig ausgebildet sind. Zweckmäßigerweise weist das Untergestell 18 eine Pistenraupenkupplung auf, um die Schneeerzeugungsanlage 1 mittels einer Pistenraupe an den gewünschten Einsatzort ziehen zu können. Das fahrbare Untergestell 18 ermöglicht den mobilen Einsatz der Schneeerzeugungsanlage 1.

Die Röhre 2 bildet somit einen Fallturm zur Schneeerzeugung. Die Länge bzw. Höhe dieses Fallturms kann optional dadurch verändert werden, dass die Röhre 2 im Bereich der vertikalen Röhrenabschnitte 4, 6 teleskopartig längenveränderbar ist. In diesem Fall bestehen die Röhrenabschnitte 4, 6 jeweils aus zwei oder mehr Röhrenelementen, die teleskopartig ineinandergreifen und in unterschiedlichen Ausziehpositionen aneinander fixierbar sind. Hierdurch lässt sich die Fallhöhe, d.h. die Länge des Schneeerzeugungsbereichs 5, verändern. Weiterhin kann damit die Höhe der gesamten Schneeerzeugungsanlage 1 zum Zwecke des Transports oder zur Reduzierung der Windangriffsfläche reduziert werden.

Die Schneefallrichtung innerhalb des Schneeerzeugungsbereichs 5 ist in Figur 2 mit dem Pfeil 20 gekennzeichnet. Die Strömungsrichtung des innerhalb der Röhre 2 zirkulierenden Luftstroms kann zu dieser Schneefallrichtung 20 gleichgerichtet sein. Alternativ hierzu ist es auch möglich, dass die Strömungsrichtung des Luftstroms zur Schneefallrichtung 20 entgegengesetzt ist, wodurch die Verweildauer der feinen Wassertröpfchen/Eiskristalle/ Schneeflocken innerhalb des Schneeerzeugungsbereichs 5 verlängert wird. Dies kann die Qualität des erzeugten Schnees günstig beeinflussen.

Mit Hilfe der erfindungsgemäßen Schneeerzeugungsanlage kann somit in einem geschlossenen, von der Umwelt abgekapselten System und in einem für die Schneeerzeugung gleichbleibenden, idealen Klima Schnee mit einem hohen Wirkungsgrad erzeugt werden. Diese Schneeerzeugung ist unabhängig von den Außentemperaturen und insbesondere auch bei Außentemperaturen bis +5°C auf besonders wirtschaftliche und energiesparende Weise möglich. Aufgrund des von der Umwelt abgeschlossenen Systems ist die erfindungsgemäße Schneeerzeugungsanlage unabhängig von äu-βerlichen Wetterbedingungen. Zusätzlich zur Temperatur können auch die weiteren Parameter Luftfeuchtigkeit und Luftdruck bei Vorhandensein entsprechender Vorrichtungen variabel eingestellt werden, wodurch ein konstantes ideales Klima und insbesondere eine ideale Feuchtkugeltemperatur für die Erzeugung des Schnees geschaffen werden kann. Hierdurch ist es auch möglich, Wasser mit einer höheren Temperatur zu verarbeiten, weshalb ein vorheriges Abkühlen in Kühltürmen entfällt. Weiterhin verhindert das geschlossene System Schneeverluste aufgrund von Windverwehungen. Der gesamte erzeugte Schnee kann daher genau dort verbreitet werden, wo er gebraucht wird, beispielsweise auf der Skipiste. Aufgrund der konstanten Schneeerzeugung bei stets gleichbleibender Leistung über einen gewünschten Zeitraum kann auch die Stromversorgung anlagentechnisch und von den Strombeschaffungskosten her optimiert werden.

## Patentansprüche

1. Schneeerzeugungsanlage mit
- einem in Form einer geschlossenen Schleife umlaufenden Tunnel,
- einer im Tunnel angeordneten Umwälzvorrichtung (10) zum kontinuierlichen Befördern eines Luftstroms in einem Kreislauf längs des Tunnels,
- einer Abkühlvorrichtung (9) zum Abkühlen des Luftstroms,
- einer Wasser/Luft-Injektionsvorrichtung (11) zum Zuführen von Wasser und Luft in den kalten Luftstrom,
- wobei der Tunnel turmartig als umlaufende, wärmeisolierte Röhre (2) mit vertikaler Längsachse (3) ausgebildet ist, **dadurch gekennzeichnet, dass** die innere Querschnittsfläche der Röhre (2) über die gesamte Länge der Röhre (2) um weniger als 30% variiert und die Position der Wasser/Luft-Injektionsvorrichtung (11) innerhalb der Röhre (2) veränderbar ist.

2. Schneeerzeugungsanlage nach Anspruch 1, **dadurch gekennzeichnet, dass** die Röhre (2) einen vertikalen ersten Röhrenabschnitt (4) mit einem oberen Bereich, in dem die Wasser/Luft-Injektionsvorrichtung (11) angeordnet ist, und einen parallel zum ersten Röhrenabschnitt (4) angeordneten zweiten Röhrenabschnitt (6) aufweist.

3. Schneeerzeugungsanlage nach einem der vorhergehenden Ansprüche, **dadurch gekennzeichnet, dass** die Röhre (2) zumindest über den überwiegenden Teil ihrer Länge einen kreisförmigen Querschnitt hat.

4. Schneeerzeugungsanlage nach einem der vorhergehenden Ansprüche, **dadurch gekennzeichnet, dass** die Schneeerzeugungsanlage (1) eine Entfeuchtungsvorrichtung (13) zur Entfeuchtung der in der Röhre (2) zirkulierenden Luft aufweist.

5. Schneeerzeugungsanlage nach einem der vorhergehenden Ansprüche, **dadurch gekennzeichnet, dass** die Schneeerzeugungsanlage (1) eine Unterdruckerzeugungsvorrichtung (17) zum Erzeugen eines Unterdrucks in der Röhre (2) aufweist.

6. Schneeerzeugungsanlage nach einem der vorhergehenden Ansprüche, **dadurch gekennzeichnet, dass** die Wasser/Luft-Injektionsvorrichtung höhenverstellbar an der Röhre (2) angeordnet ist.

7. Schneeerzeugungsanlage nach einem der vorhergehenden Ansprüche, **dadurch gekennzeichnet, dass** mindestens eine zusätzliche Wasser/Luft-Injektonsvorrichtung (12a, 12b) vorgesehen ist, die in einer anderen Höhe als die Wasser/Luft-Injektionsvorrichtung (11) an der Röhre (2) angeordnet ist.

8. Schneeerzeugungsanlage nach Anspruch 7, **dadurch gekennzeichnet, dass** der Abstand zwischen den Wasser/Luft-Injektionsvorrichtungen (11, 12a, 12b) variierbar ist.

9. Schneeerzeugungsanlage nach einem der Ansprüche 2 bis 8, **dadurch gekennzeichnet, dass** die Länge der ersten und zweiten vertikalen Röhrenabschnitte (4, 6) teleskopartig veränderbar ist.

10. Schneeerzeugungsanlage nach einem der vorhergehenden Ansprüche, **dadurch gekennzeichnet, dass** der untere Bereich der Röhre (2) als Schneesammelbereich (14) ausgebildet ist und eine Schneeschleuse oder einen Schneeabscheider (15) zum Ausbringen des Schnees aus der Röhre (2) aufweist.

11. Schneeerzeugungsanlage nach einem der vorhergehenden Ansprüche, **dadurch gekennzeichnet, dass** die Schneeerzeugungsanlage (1) ein Förderband (16) zum Entfernen des Schnees aus dem Bereich der Röhre (2) aufweist.

12. Schneeerzeugungsanlage nach einem der vorhergehenden Ansprüche, **dadurch gekennzeichnet, dass** die Schneeerzeugungsanlage (1) ein fahrbares Untergestell (18) aufweist, auf dem die Röhre (2) angeordnet ist.

## Claims

1. Snow generating system comprising
- a circumferential tunnel in the form of a closed loop,
- a circulating device (10) arranged in the tunnel for continuously moving an air current in a circuit along the tunnel,
- a cooling device (9) for cooling the air current,
- a water/air injection device (11) for feeding water and air into the cold air current,
- the tunnel being formed as a tower-like, thermally insulated circumferential tube (2) having a vertical longitudinal axis (3), **characterised in that** the inner cross-sectional area of the tube (2) varies over the entire length of the tube (2) by less than 30% and the position of the water/air injection device (11) can be changed within the tube (2).

2. Snow generating system according to claim 1, **characterised in that** the tube (2) comprises a vertical first tube portion (4) having an upper region in which the water/air injection device (11) is arranged, and a second tube portion (6) arranged in parallel with the first tube portion (4).

3. Snow generating system according to either of the preceding claims, **characterised in that** the tube (2) has a circular cross section at least over most of its length.

4. Snow generating system according to any of the preceding claims, **characterised in that** the snow generating system (1) has a dehumidifying device (13) for dehumidifying the air circulating in the tube (2).

5. Snow generating system according to any of the preceding claims, **characterised in that** the snow generating system (1) has a low pressure generating device (17) for generating a low pressure in the tube (2).

6. Snow generating system according to any of the preceding claims, **characterised in that** the water/air injection device is arranged height-adjustably on the tube (2).

7. Snow generating system according to any of the preceding claims, **characterised in that** at least one additional water/air injection device (12a, 12b) is provided which is arranged on the tube (2) at a different height to the water/air injection device (11).

8. Snow generating system according to claim 7, **characterised in that** the distance between the water/air injection devices (11, 12a, 12b) is variable.

9. Snow generating system according to any of claims 2 to 8, **characterised in that** the length of the first and second vertical tube portions (4, 6) can be changed telescopically.

10. Snow generating system according to any of the preceding claims, **characterised in that** the lower region of the tube (2) is formed as a snow collecting region (14) and has a snow sluice or a snow separator (15) for bringing the snow out of the tube (2).

11. Snow generating system according to any of the preceding claims, **characterised in that** the snow generating system (1) has a conveyor belt (16) for removing the snow from the region of the tube (2).

12. Snow generating system according to any of the preceding claims, **characterised in that** the snow generating system (1) has a mobile underframe (18) on which the tube (2) is arranged.

## Revendications

1. Installation de production de neige, comportant
- un tunnel périphérique sous la forme d'une boucle fermée,
- un dispositif de circulation (10) disposé dans le tunnel pour convoyer en continu un flux d'air en un circuit fermé le long du tunnel,
- un dispositif de refroidissement (9) pour refroidir le flux d'air,
- un dispositif d'injection d'eau/d'air (11) pour alimenter de l'eau et de l'air dans le flux d'air froid,
- le tunnel étant réalisé à la manière d'une tour sous la forme d'un tube périphérique thermiquement isolé (2) ayant un axe longitudinal vertical (3),
**caractérisée en ce que**
la surface intérieure de la section transversale du tube (2) varie de moins de 30 % sur la totalité de la longueur du tube (2), et la position du dispositif d'injection d'eau/d'air (11) est variable à l'intérieur du tube (2).

2. Installation de production de neige selon la revendication 1,
**caractérisée en ce que**
le tube (2) comprend une première partie de tube verticale (4) ayant une zone supérieure dans laquelle est disposé le dispositif d'injection d'eau/d'air (11), et une seconde partie de tube (6) disposée parallèlement à la première partie de tube (4).

3. Installation de production de neige selon l'une des revendications précédentes,
**caractérisée en ce que**
le tube (2) présente une section transversale circulaire au moins sur la majeure partie de sa longueur.

4. Installation de production de neige selon l'une des revendications précédentes,
**caractérisée en ce que**
l'installation de production de neige (1) comprend un dispositif de déshydratation (13) pour déshydrater l'air circulant dans le tube (2).

5. Installation de production de neige selon l'une des revendications précédentes,
**caractérisée en ce que**
l'installation de production de neige (1) comprend un dispositif de génération de dépression (17) pour générer une dépression dans le tube (2).

6. Installation de production de neige selon l'une des revendications précédentes,
**caractérisée en ce que**
le dispositif d'injection d'eau/d'air est disposé de façon réglable en hauteur sur le tube (2).

7. Installation de production de neige selon l'une des revendications précédentes,
**caractérisée en ce que**
il est prévu au moins un dispositif d'injection d'eau/d'air supplémentaire (12a, 12b) qui est disposé sur le tube (2) à une hauteur autre que celle du dispositif d'injection d'eau/d'air (11).

8. Installation de production de neige selon la revendication 7,
**caractérisée en ce que**
la distance entre les dispositifs d'injection d'eau/d'air (11, 12a, 12b) est variable.

9. Installation de production de neige selon l'une des revendications 2 à 8,
**caractérisée en ce que**
la longueur de la première et de la seconde partie de tube verticale (4, 6) est variable par voie télescopique.

10. Installation de production de neige selon l'une des revendications précédentes,
**caractérisée en ce que**
la zone inférieure du tube (2) est réalisée sous forme de zone de collecte de neige (14) et comprend un sas à neige ou un séparateur de neige (15) pour extraire la neige hors du tube (2).

11. Installation de production de neige selon l'une des revendications précédentes,
**caractérisée en ce que**
l'installation de production de neige (1) comprend une bande transporteuse (16) pour enlever la neige hors de la zone du tube (2).

12. Installation de production de neige selon l'une des revendications précédentes,
**caractérisée en ce que**
l'installation de production de neige (1) comprend un bâti mobile (18) sur lequel est disposé le tube (2).
